# EUROPÄISCHE PATENTSCHRIFT

(11) **EP 2 062 848 B1**
(45) Veröffentlichungstag und Bekanntmachung des Hinweises auf die Patenterteilung: **14.07.2010**
(21) Anmeldenummer: 07022617.0
(22) Anmeldetag: 21.11.2007
(51) Int. Cl.: B66F 9/22, B62D 5/07

(54) **Elektrohydraulischer Hubmodul**
Electro-hydraulic lifting module
Module de levage hydroélectrique

(43) Veröffentlichungstag der Anmeldung: 27.05.2009
(73) Patentinhaber: HAWE Hydraulik SE, 81673 München (DE)
(72) Erfinder: Macit, Recep, 81673 München (DE); Ascherl, Martin, 82140 Olching (DE)
(74) Vertreter: Grünecker, Kinkeldey, Stockmair & Schwanhäusser Anwaltssozietät

(56) Entgegenhaltungen:
- EP-A- 0 936 179
- EP-A- 1 067 296
- DE-U1-202004 010 530
- GB-A- 2 159 779

## Beschreibung

Die Erfindung betrifft einen elektrohydraulischen Hubmodul gemäß Oberbegriff des Patentanspruchs 1.

Bei dem aus EP-A-1067296 bekannten Hubmodul ist die 3/2-Wege-Druckwaage für den Hauptverbraucher mit einem Proportional-Druckregel-Wegeventil zu einem 3-Wege-Stromregler kombiniert, der die Versorgung der Nebenverbraucher regelt. Dieses Konzept ist wegen des 3-Wege-Stromreglers teuer und kompliziert. Ferner ist für den Fall, dass stromab des 3-Wege-Stromreglers Druck von einem Nebenverbraucher anstehen sollte, eine zusätzliche Verbindung zum Rücklauf erforderlich, um die Regelfunktion des 3-Wege-Stromreglers nicht zu gefährden.

Bei dem aus EP-A-0936179 bekannten Hubmodul ist für Nebenverbraucher eine eigene Druckquelle vorgesehen. Zusätzlich zu einem als 3/2-Wege-Druckwaage ausgebildeten Prioritätsventil für den einen Nebenverbraucher ist in der Versorgungsleitung ein 3-Wege-Stromregler vorgesehen, der die Versorgung eines weiteren Nebenverbrauchers regelt. Dieses Konzept ist baulich aufwändig und teuer. Außerdem muss der 3-Wege-Stromregler mit einem Ausgang zum Rücklauf verbunden sein, um die Regelfunktion auch bei Gegendruck vom nachgeschalteten Nebenverbraucher ausführen zu können. In beiden bekannten Hubmodulen erfordert jeder 3-Wege-Stromregler einen teuren Proportionalmagneten, der auch entsprechend in die Elektronik integriert werden muss.

Weiterer Stand der Technik ist enthalten in: GB 21 59 779 A (Prioritätssystem für Servolenkung), DE 20 2004 010 530 U1 (mehrere Prioritätsventile).

Seit langem bekannte, klassische Lösungen von Hubmodulen mit einem Hauptverbraucher und zumindest zwei Nebenverbrauchern arbeiten nach dem sogenannten Load-Sensing Prinzip (PSL) mit mehreren Regelventilen zum lastunabhängigen Betätigen der Verbraucher, und mit einer Regelpumpe als Druckquelle. Dieses Prinzip ist für Flurförderfahrzeuge baulich zu aufwändig und zu teuer und benötigt einen komplizierten Lastdruck-Vorsteuerkreis.

Der Erfindung liegt die Aufgabe zugrunde, einen elektrohydraulischen Hubmodul der eingangs genannten Art anzugeben, der baulich einfach und kostengünstig realisierbar ist, für den Hauptverbraucher die erforderliche Versorgungspriorität gewährleistet, und ggf. auch für jeden nachrangigen Nebenverbraucher gegenüber einem vorrangigen Nebenverbraucher Versorgungspriorität sicherstellt.

Die gestellte Aufgabe wird mit dem Merkmalen des Patentanspruchs 1 gelöst.

Die der Anzahl der Verbraucher entsprechende Anzahl an 3/2-Wege-Druckwaagen als Prioritätsventile bildet im Hubmodul eine Prioritätskaskade, die baulich einfach und speziell für Flurförderfahrzeuge kostengünstig ist und zumindest dem Hauptverbraucher Versorgungspriorität garantiert. D. h., dass zunächst nur der Hauptverbraucher versorgt wird, solange dessen Bedarf durch die Druckquelle teilweise bis vollständig gedeckt ist. Nur wenn die Förderleistung der Druckquelle den Bedarf des Hauptverbrauchers übersteigt, ist zumindest ein Nebenverbraucher ebenfalls betätigbar. Falls die Förderleistung der Druckquelle ausreicht, den Bedarf des Hauptverbrauchers und aller Nebenverbraucher zu decken, können alle Nebenverbraucher zusammen mit dem Hauptverbraucher betätigt werden. In dieser Prioritätskaskade hat jeweils der Nebenverbraucher Priorität, der in Strömungsrichtung vor einem weiteren Nebenverbraucher an das Prioritätsventil des Hauptverbrauchers angeschlossen ist. Die 3/2-Wege-Druckwaagen sind kostengünstige Hydraulikelemente, die für die Funktion keiner Magneten oder Proportionalmagneten bedürfen. Dennoch ist über die 3/2-Wege-Druckwaagen sogar eine Lastdruck unabhängige Betätigung des Hauptverbrauchers und ggf. der Nebenvertiraucher möglich.

Zweckmäßig ist der Hubmodul so ausgelegt, dass die Nebenverbraucher in Reihenrichtung abnehmende Förderleistungen haben. Beispielsweise benötigt der Hauptverbraucher eine Förderleistung von mindestens 60 l/min, während die Förderleistungen der Nebenverbraucher beispielsweise 40, 15 und 5 l/min betragen. Obwohl bei ausreichender Förderleistung der Druckquelle alle Verbraucher gleichzeitig betätigbar sind, tritt in einem Flurförderfahrzeug meist nur die Notwendigkeit auf, zusätzlich zu einem Hauptverbraucher einen oder höchstens zwei Nebenverbraucher gleichzeitig zu betätigen, oder, ohne den Hauptverbraucher zu betätigen, nur einen oder zwei Nebenverbraucher gleichzeitig zu betätigen. Es summieren sich zwar in der Prioritätskaskade die Staudrücke der einzelnen Stufen. Dies ist jedoch in einem Flurförderfahrzeug unerheblich, da die Regelgenauigkeit darunter sprübar nicht leidet und die Anzahl der Nebenverbraucher ohnedies begrenzt ist.

Bei einer zweckmäßigen Ausführungsform sind die 3/2-Wege-Druckwaagen der Prioritätskaskade für den Hauptverbraucher und für die Nebenverbraucher baugleich oder sogar identisch. Allenfalls unterscheiden sich die Vorspannungen von Regelfedern der 3/2-Wege-Druckwaagen. Dieses Gleichheitsprinzip ist kostengünstig.

Die jeweilige 3/2-Wege-Druckwaage weist in einer durch eine Regelfeder einstellbaren Endstellung einen direkten Strömungsweg von der Druckquelle bzw. der Versorgungsleitung (im Falle der Nebenverbraucher) zum Wegeventil und in einer durch Steuerdruck von stromauf des Wegeventils und gegen die Regelfeder einstellbaren, anderen Endstellung einen drosselbaren Strömungsweg von der Druckquelle bzw. der Versorgungsleitung zum Wegeventil und gleichzeitig einen direkten zweiten Strömungsweg von der Druckquelle bzw. der Versorgungsleitung zu einem weiteren Abschnitt der Versorgungsleitung auf. Erst der direkte zweite Strömungsweg der dem hintersten Nebenverbraucher in der Reihe zugeordneten 3/2-Wege-Druckwaage ist an den Rücklauf angeschlossen, so dass die Prioritätskaskade dann, wenn der hinterste Nebenverbraucher nicht zu betätigen ist, überschüssiges Druckmittel in den Rücklauf führt.

Zweckmäßig wird jede 3/2-Wege-Druckwaage vom Steuerdruck stromab des jeweiligen Wegeventils und der Regelfeder in Richtung zu der Endstellung beaufschlagt, in der ein zweiter Ausgang der 3/2-Wege-Druckwaage zum nachfolgenden VersorgungsleitungsAbschnitt abgesperrt ist. In dieser Endstellung hat der zugeordnete Verbraucher (Hauptverbraucher oder Nebenverbraucher) Versorgungspriorität gegenüber jedem in Strömungsrichtung dahinter angeordneten Verbraucher.

In dem Hubmodul sind die Wegeventile, vorzugsweise magnet- oder proportionalmagnetbetätigte, 2/2-Wege-Druckregel-Sitzventile oder Mehrwege-Schieberventile. Diese Ventile ermöglichen eine sehr präzise Steuerung der Geschwindigkeiten der Verbraucher und auch das Regeln sauberer Rampen beim Übergang vom Stillstand in eine Bewegung oder beim Übergang aus einer Bewegung in den Stillstand.

Bei einer zweckmäßigen Ausführungsform werden die Wegeventile in modular aneinandergesetzten Blöcken angeordnet, an denen an der Seite der Druckquelle jeweils ein Eingangsblock angebracht ist, der zumindest die 3/2-Wege-Druckwaage, je einen Abschnitt der Versorgungsleitung und eines Rücklaufs und, vorzugsweise, ein Druckbegrenzungsventil enthält, wobei die Eingangsblöcke ebenfalls modular aneinandergesetzt sind. Diese modulare Blockbauweise ermöglicht die wahlweise Konzipierung unterschiedlich ausgebildeter elektrohydraulischer Hubmodule für unterschiedliche Einsatzfälle aus einzelnen Bausteinen. Bei einer alternativen Ausführungsform könnten jeden Block und die Eingangsblöcke jeweils einen Block bilden, in dem das Wegeventil, die 3/2-Wege-Druckwaage, ein Versorgungsleitungsabschnitt, ein Rücklaufabschnitt und dgl enthalten sind.

Bei einer zweckmäßigen Ausführungsform ist der Hauptverbraucher ein gegen Last einfach wirkender Hubzylinder, ist ein erster Nebenverbraucher ein gegen Last einfach wirkender Initialhubzylinder, umfasst ein zweiter Nebenverbraucher ein Paar einfach wirkender Drehzylinder, und ist ein dritter Nebenverbraucher ein Schiebe-Hydromotor. Die Prioritätskaskade mit den 3/2-Wege-Druckwaagen ist für dieses Hubmodulkonzept eines Flurförderfahrzeugs besonders gut geeignet.

Zweckmäßig werden durch den elektrohydraulischen Hubmodul maximal vier Nebenverbraucher gesteuert.

Zweckmäßig ist es ferner, zwischen zumindest zwei Versorgungsleitungs-Abschnitten jeweils ein Rückschlagventil vorzusehen, das in Rückströmrichtung zur Druckquelle sperrt. Dieses Rückschlagventil ist zweckmäßig im Übergang zwischen zwei Blöcken bzw. Eingangsblöcken angeordnet und separiert die Versorgungsleitungsabschnitte in Rückströmrichtung.

Anhand der Zeichnung wird eine Ausführungsform des Erfindungsgegenstandes erläutert. Figur 1 zeigt ein Blockschaltbild eines elektrohydraulischen Hubmoduls zur Versorgung hier eines Hauptverbrauchers H und dreier Nebenverbraucher N1 bis N3, die Arbeitskomponenten eines nicht näher hervorgehobenen Flurförderfahrzeugs, wie eines Hubmaststaplers oder Regalstaplers, oder dgl. sind.

Der elektrohydraulische Hubmodul S in Fig. 1 ist aus vier Blöcken 39, 40, 41 und 42 zusammengesetzt, an denen jeweils Eingangsblöcke 43, 44, 45 und 46 angesetzt sind. Bei einer nicht gezeigten Alternative können die Blöcke und die Eingangsblöcke jeweils zu einem Block zusammengefasst sein.

Eine von einem Motor M angetriebene Pumpe P bildet die gemeinsame Druckquelle für alle Verbraucher H, N1 bis N3. Der Hauptverbraucher H ist beispielsweise ein gegen Last einfach wirkender Hubzylinder 1. Der auf den Hauptverbraucher H folgende, erste Nebenverbraucher N1 ist beispielsweise ein gegen Last einfach wirkender Initialhub-Zylinder. Der nächstfolgende, zweite Nebenverbraucher N2 besteht beispielsweise aus einem Paar bewegungsgekoppelter, einfach wirkender Dreh-Zylinder 3. Der letzte oder hinterste Nebenverbraucher N3 ist beispielsweise ein Schiebe-Hydromotor 4.

Eine Pumpenleitung 5 zweigt an einem Knoten 6 im Eingangsblock 43 mit einer Verbindungsleitung 8 zu einer Rücklaufleitung 9 zum Rücklauf R ab, wobei in der Verbindungsleitung 8 ein System-Druckbegrenzungsventil 7 enthalten ist.

Stromab des Knotens 6 ist in der Pumpenleitung 5 ein erstes Prioritätsventil P1 zur Versorgung des Hauptverbrauchers H angeordnet, das als 3/2-Wege-Druckwaage 10 ausgebildet ist und ein Steuerelement 11 enthält, das zwischen einem Einlass-Anschluss 12 und zwei Auslass-Anschlüssen 14, 15 regelnd arbeitet. Über eine Steuerleitung 19 wird stromauf eines Wegeventils 22 (Hebeventil, 2/2-Wege-Druckregel-Sitzventil mit Magnetbetätigung) Steuerdruck abgegriffen, der über eine Drossel 21 das Steuerelement 11 der 3/2-Wege-Druckwaage in Richtung auf eine Endstellung beaufschlagt. Stromab des Wegeventils 22 in der Pumpenleitung 5 und stromauf eines Rückschlagventils 24 wird über eine Steuerleitung 20 Steuerdruck abgegriffen, der über eine Drossel 21 das Steuerelement 11 in Richtung auf eine andere Endstellung (zusammen mit einer Regelfeder 18) beaufschlagt. In der einen, durch den Steuerdruck in der Steuerleitung 20 und die Regelfeder 18 einstellbaren Endstellung führt ein direkter Strömungsweg 16 vom Einlass-Anschluss 12 zum einen Auslass-Anschluss 15, während der zweite Auslass-Anschluss 14 abgesperrt ist. An den zweiten Auslass-Anschluss 14 ist eine Versorgungsleitung 33 angeschlossen, die aus aufeinanderfolgenden Versorgungsleitungs-Abschnitten 33a, 33b, 33c besteht, wobei zwischen den Versorgungsleitungs-Abschnitten weitere Prioritätsventile P2, P3, P4, jeweils in Form einer 3/2-Wege-Druckwaage 10a, 10b, 10c eingesetzt sind. Die Prioritätsventile P1 bis P4 bilden in dem elektrohydraulischen Hubmodul S eine Prioritätskaskade und sind, vorzugsweise, baugleich oder sogar identisch.

Die Pumpenleitung 5 führt stromab des Rückschlagventils 24 zu einem Knoten 23 in einer Arbeitsleitung 25 des Hauptverbrauchers H. Die Arbeitsleitung 25 zweigt am Knoten 23 auch in eine Senkenleitung 26 ab, in der ein weiteres Wegeventil 27 senkrecht (2/2-Wege-Druckregel-Sitzventil mit Proportionalmagnet-Betätigung) angeordnet ist. Stromab des Wegeventils 27 ist in der Senkenleitung 26 eine 3/2-Wege-Druckwaage 28 angeordnet, von der sich die Senkenleitung 26 in eine Nutzsenkleitung 31 zur Ansaugseite der Pumpe P (abgesichert durch ein Rückschlagventil 32) und in eine Ablassleitung 30 zum Rücklauf R verzweigt. In der Ablassleitung, 30 ist eine 2/2-Wege-Druckwaage 29 enthalten.

Zwischen den Versorgungsleitungsabschnitten 33a und 33b und 33b und 33c ist jeweils ein in Rückströmrichtung sperrendes Rückschlagventil 34 angeordnet, beispielsweise im jeweiligen Eingangsblock 43, 44. Der Versorgungsleitungsabschnitt 33a ist im Eingangsblock 44 an den einen Einlass-Anschluss der 3/2-Wege-Druckwaage 10a angeschlossen, von deren einem Auslass-Anschluss eine Leitung 5a zu zwei parallelen Wegeventilen 34a, 34b des ersten Nebenverbrauchers N1 (Hubventil, 2/2-Wege-Druckregelventille mit Magnetbetätigung) und über Rückschlagventile 24 zu einer Arbeitsleitung 25b des ersten Nebenverbrauchers N1 führt. In einer von der Arbeitsleitung 25b abzweigenden Senkenleitung 36 des ersten Nebenverbrauchers N1 ist ein weiteres Wegeventil 35 enthalten (Senkventil, 2/2-Wege-Druckregel-Sitzventil mit Magnetbetätigung und Druckvorsteuerung), von dem die Senkenleitung 36 weiter zu einem Abschnitt 9b der Rücklaufleitung 9 führt. Die 3/2-Wege-Druckwaage 10a wird in einer Richtung aus einer Steuerleitung 20a mit Steuerdruck von stromab des jeweiligen Wegeventils 34a, 34b und von einer Regelfeder beaufschlagt, und in der Gegenrichtung über eine Steuerleitung 19a mit Steuerdruck von stromauf der Wegeventile 34a, 34b.

Im Eingangsblock 45 ist der Eingangs-Anschluss 14 der 3/2-Wege-Druckwaage 10b an den Versorgungsleitungsabschnitt 33b angeschlossen. Vom einen Auslass-Anschluss 15 der 3/2-Wege-Druckwaage 10b führt eine Druckleitung 5b zu einem Wegeventil 37 (Mehrwege-Schieberventil mit Magnetbetätigung), von dem eine Ablassleitung über ein Druckbegrenzungsventil zum Rücklaufleitungsabschnitt 9c führt. Die 3/2-Wege-Druckwaage 10b wird aus einer Steuerleitung 19b mit Steuerdruck von stromauf des Wegeventils 37 und in der entgegengesetzten Richtung durch eine Regelfeder und Steuerdruck aus einer Steuerleitung 20b von stromab des Wegeventils 37 beaufschlagt. Der eine Auslass-Anschluss 14 der 3/2-Wege-Druckwaage 10b ist an den letzten Versorgungsleitungsabschnitt 33c zum im Eingangsblock 46 angeordneten letzten Prioritätsventil P4 angeschlossen. Die 3/2-Wege-Druckwaage 10c dieses Prioritätsventils P4 wird aus einer Steuerleitung 19c mit Steuerdruck von stromauf eines Wegeventils 38 beaufschlagt, und in der Gegenrichtung über eine Steuerleitung 20c mit Steuerdruck von stromab des Wegeventils 38 und einer Regelfeder. Das Wegeventil 38 (ein Mehrwege-Schieberventil mit Magnetbetätigung) ist auslassseitig an den Abschnitt 9d der Rücklaufleitung 9 angeschlossen, wie auch der zweite Auslass-Anschluss 14 der 3/2-Wege-Druckwaage 10c.

### Funktion:

Solange die Förderleistung der Pumpe P den Bedarf des Hauptverbrauchers H nicht übersteigt, gibt das erste Prioritätsventil P1 dem Hauptverbraucher H Versorgungspriorität gegenüber den Nebenverbrauchem N1 bis N3. Die 3/2-Wege-Druckwaage 10 nimmt die in Fig. 1 gezeigte Endstellung ein. Der zweite Auslass-Anschluss 14 zum Versorgungsleitungsabschnitt 33a ist abgesperrt.

Erst wenn das Wegeventil 22 in die in Fig. 1 gezeigte Stellung gebracht wird, oder die Förderleistung der Pumpe P den Bedarf des Hauptverbrauchers H übersteigt, regelt die 3/2-Wege-Druckwaage 10 einen Förderstrom in den Versorgungsleitungsabschnitt 33a.

Solange der Förderstrom in dem Versorgungsleitungsabschnitt 33a den Bedarf des durch Aktivieren eines Wegeventils 34a oder 34b oder beider Wegeventile bewegten ersten Nebenverbrauchers N1 nicht übersteigt, hat dieser Versorgungspriorität gegenüber den weiteren Nebenverbrauchem N2, N3. Erst wenn die Förderleistung im Versorgungsleitungsabschnitt 33a diesen Bedarf übersteigt, oder der erste Nebenverbraucher N1 nicht betätigt ist, wird Druckmittel in den nächsten Versorgungsleitungsabschnitt 33b gesteuert, mit dem sich der weitere Nebenverbraucher N2 betätigen lässt, der wiederum Versorgungspriorität gegenüber dem hintersten Nebenverbraucher N3 hat. In gleicher Weise wird auch der hinterste Nebenverbraucher N3 betätigt. Wird der hinterste Nebenverbraucher N3 nicht betätigt (Wegeventil 38), dann wird der Förderstrom im letzten Versorgungsleitungsabschnitt 33c direkt in den Abschnitt 9d der Rücklaufleitung 9 geleitet.

In jeder 3/2-Wege-Druckwaage 10, 10a, 10b, 10c kann der Strömungsweg 16a in der durch den Steuerdruck in der Steuerleitung 19, 19a, 19b, 19c bewirkten Endstellung zum Auslass-Anschluss 15 drosselbar sein, während die zwei anderen Strömungswege ungedrosselt sein können, d. h. der Strömungsweg 16 in der anderen Endstellung und der vom Einlass-Anschluss 12 zum Auslass-Anschluss 14 führende Strömungsweg. In den Zwischenstellungen wird geregelt, sodass die 3/2-Wege-Druckwaage die am jeweiligen Wegeventil eingestellte Druckdifferenz hält.

Als Beispiel des elektrohydraulischen Hubmoduls S für ein Flurförderfahrzeug hat der Hauptverbraucher H einen maximalen Bedarf von etwa 60 l/min, während der Bedarf der Nebenverbraucher N1 - N3 geringer ist und in Richtung der Reihe, in der die Nebenverbraucher N1 - N3 in der Versorgungsleitung 33 angeordnet sind, stufenweise abnimmt, beispielsweise von etwa 40 über etwa 15 und schließlich etwa 5 l/min bei den Nebenverbrauchem N1, N2 und N3.

## Patentansprüche

1. Elektrohydraulischer Hubmodul (S) für ein Flurförderfahrzeug, mit mindestens einem Hauptverbraucher (H) und mindestens einem Nebenverbraucher (N1 - N3), die aus der selben Druckquelle (P) über Wegeventile (22, 27, 34a, 34b, 35, 37, 38) beaufschlagbar sind, wobei zumindest der Hauptverbraucher (H) über zumindest ein zwischen der Druckquelle (P), dem Wegeventil (22) des Hauptverbrauchers und einem Wegeventil (34a, 34b) eines Nebenverbrauchers (N1) angeordnetes Prioritätsventil (P1) Versorgungs-Priorität erhält, und das Prioritätsventil (P1) eine 3/2-Wege-Druckwaage (10) ist, die mit stromauf und stromab des Wegeventils des Hauptverbrauchers abgegriffenen Steuerdrücken beaufschlagbar ist und an einem von zwei Ausgangs-Anschlüssen (14, 15) die Versorgung für das Wegeventil des jeweiligen Nebenverbrauchers abhängig vom Bedarf des Hauptverbrauchers (H) und von der Förderleistung der Druckquelle (P) regelt, **dadurch gekennzeichnet, dass** mehrere Nebenverbraucher (N1 - N3) in Reihe an eine Versorgungsleitung (33) angeschlossen sind, und dass in der Versorgungsleitung (33) stromauf des Wegeventils (34a, 34b, 37, 38) jedes Nebenverbrauchers (N1 - N3) je ein als 3/2-Wege-Druckwaage (10a, 10b, 10c) ausgebildetes Prioritätsventil (P2 - P4) angeordnet ist, das mit stromauf und stromab des Wegeventils des zugeordneten Nebenverbrauchers abgegriffenen Steuerdrücken beaufschlagbar ist.

2. Elektrohydraulischer Hubmodul gemäß Anspruch 1, **dadurch gekennzeichnet, dass** die mehreren Nebenverbraucher (N1 - N3) mit in Reihenrichtung abnehmendem Förderleistungs-Bedarf ausgebildet sind.

3. Elektrohydraulischer Hubmodul gemäß Anspruch 1, **dadurch gekennzeichnet, dass** die Druckwaage (10) des Hauptverbrauchers (H) und die Druckwaagen (10a, 10b, 10c) der Nebenverbraucher (N1 - N3) baugleich sind.

4. Elektrohydraulischer Hubmodul gemäß Anspruch 1, **dadurch gekennzeichnet, dass** die jeweilige 3/2-Wege-Druckwaage (10a, 10b, 10c) in der Versorgungsleitung (33) in einer durch eine Regelfeder (18) einstellbaren Endstellung einen direkten Strömungsweg (16) von der Druckquelle (P) bzw. der Versorgungsleitung (33) zum Wegeventil (22, 24a, 34b, 37, 38) und in
einer durch Steuerdruck von stromauf des Wegeventils und gegen die Regelfeder einstellbaren anderen Endstellung einen drosselbaren Strömungsweg (16a) von der Druckquelle (P) bzw. der Versorgungsleitung (33) zum Wegeventil und einen direkten zweiten Strömungsweg (15) von der Druckquelle (P) bzw. der Versorgungsleitung (33) zu einem nächstfolgenden Abschnitt (33a, 33b, 33c) der Versorgungsleitung (33) aufweist.

5. Elektrohydraulischer Hubmodul gemäß Anspruch 4, **dadurch gekennzeichnet, dass** der direkte zweite Strömungsweg (15) der dem hintersten Nebenverbraucher (N3) in der Reihe zugeordneten 3/2-Wege-Druckwaage (10c) mit einer Rücklaufleitung (9) verbindbar ist.

6. Elektrohydraulischer Hubmodul gemäß Anspruch 1, **dadurch gekennzeichnet, dass** jede 3/2-Wege-Druckwaage (10, 10a, 10b, 10c) vom Steuerdruck von stromab des Wegeventils und der Regelfeder in Richtung zur einen Endstellung beaufschlagbar ist, in der ein zweiter Ausgang (11) der 3/2-Wege-Druckwaage zum nächstfolgenden Abschnitt (33a, 33b, 33c) der Versorgungsleitung (33) abgesperrt ist.

7. Elektrohydraulischer Hubmodul gemäß Anspruch 1, **dadurch gekennzeichnet, dass** die Wegeventile (22, 27, 34a, 34b, 37, 38), vorzugsweise magnet- oder proportionalmagnetbetätigte, 2/2-Druckregel-Sitzventile oder Mehrwege-Schieberventile sind.

8. Elektrohydraulischer Hubmodul gemäß wenigstens einem der vorhergehenden Ansprüche, **dadurch gekennzeichnet, dass** die Wegeventile in modular aneinandergesetzten Blöcken (39 - 42) angeordnet sind, an denen an der Seite der Druckquelle (P) jeweils ein Eingangsblock (43 - 46) angebracht ist, der zumindest die 3/2-Wege-Druckwaage (10, 10a, 10b, 10c), je einen Abschnitt (33a, 33b, 33c) der Versorgungsleitung (33) und der Rücklaufleitung (9) und, vorzugsweise, ein Druckbegrenzungsventil (7), enthält, und dass die Eingangsblöcke (43 - 46) ebenfalls modular aneinander gesetzt sind.

9. Elektrohydraulischer Hubmodul gemäß Anspruch 1, **dadurch gekennzeichnet, dass** der Hauptverbraucher (4) ein gegen Last einfach wirkender Hubzylinder (1), ein erster Nebenverbraucher (N1) ein gegen Last einfach wirkender Initialhubzylinder (2), ein zweiter Nebenverbraucher (N2) ein Paar einfach wirkender Drehzylinder (3), und ein dritter Nebenverbraucher (N3) ein Schiebe-Hydromotor (4), jeweils für eine Arbeitskomponente eines Flurförderfahrzeugs, sind.

10. Elektrohydraulischer Hubmodul gemäß wenigstens einem der vorgehenden Ansprüche, **dadurch gekennzeichnet, dass** maximal vier Nebenverbraucher (N1 - N3) in Reihe vorgesehen sind.

11. Elektrohydraulischer Hubmodul gemäß Anspruch 4, **dadurch gekennzeichnet, dass** zwischen zumindest zwei Versorgungsleitungs-Anschlüssen (33a, 33b, 33c) ein Rückschlagventil (34) angeordnet ist, das in Rückströmrichtung zur Druckquelle (P) sperrt.

## Claims

1. Electrohydraulic lifting module (S) for an industrial truck, with at least one primary consumer (H) and at least one secondary consumer (N1 - N3), which can be acted upon from the same pressure source (P) via directional control valves (22, 27, 34a, 34b, 35, 37, 38), at least the primary consumer (H) attaining supply priority via at least one priority valve (P1), which is arranged between the pressure source (P), the directional control valve (22) of the primary consumer and a directional control valve (34a, 34b) of a secondary consumer (N1), and the priority valve (P1) being a 3/2-way pressure balance (10), to which control pressures can be applied which are tapped off upstream and downstream of the directional control valve of the primary consumer, and which 3/2-way pressure balance regulates, at one of two output connections (14, 15), the supply for the directional control valve of the respective secondary consumer depending on the requirement of the primary consumer (H) and on the delivery power of the pressure source (P), **characterized in that** a plurality of secondary consumers (N1 - N3) are connected in a row to a supply line (33), and **in that** arranged in the supply line (33) upstream of the directional control valve (34a, 34b, 37, 38) of each secondary consumer (N1 - N3) there is in each case a priority valve (P2 - P4) which is in the form of a 3/2-way pressure balance (10a, 10b, 10c) and to which control pressures can be applied which are tapped off upstream and downstream of the directional control valve of the associated secondary consumer.

2. Electrohydraulic lifting module according to Claim 1, **characterized in that** the plurality of secondary consumers (N1 - N3) are designed to have a delivery power requirement which reduces in the direction of the row.

3. Electrohydraulic lifting module according to Claim 1, **characterized in that** the pressure balance (10) of the primary consumer (H) and the pressure balances (10a, 10b, 10c) of the secondary consumers (N1 - N3) have an identical design.

4. Electrohydraulic lifting module according to Claim 1, **characterized in that** the respective 3/2-way pressure balance (10a, 10b, 10c) in the supply line (33) in an end position, which can be set by a regulating spring (18), has a direct flow path (16) from the pressure source (P) or the supply line (33) to the directional control valve (22, 34a, 34b, 37, 38) and in another end position, which can be set by control pressure from upstream of the directional control valve and counter to the regulating spring, has a flow path (16a) which can be throttled from the pressure source (P) or the supply line (33) to the directional control valve and a direct second flow path (15) from the pressure source (P) or the supply line (33) to a following section (33a, 33b, 33c) of the supply line (33).

5. Electrohydraulic lifting module according to Claim 4, **characterized in that** the direct second flow path (15) of the 3/2-way pressure balance (10c), which is associated with the rearmost secondary consumer (N3) in the row, can be connected to a return line (9).

6. Electrohydraulic lifting module according to Claim 1, **characterized in that** the control pressure from downstream of the directional control valve and the regulating spring can be applied to each 3/2-way pressure balance (10, 10a, 10b, 10c) so as to move it in the direction towards an end position, in which a second output (11) of the 3/2-way pressure balance to the following section (33a, 33b, 33c) of the supply line (33) is blocked off.

7. Electrohydraulic lifting module according to Claim 1, **characterized in that** the directional control valves (22, 27, 34a, 34b, 37, 38) are preferably magnet-actuated or proportional-magnet-actuated 2/2 pressure regulating seat valves or multi-directional sliding valves.

8. Electrohydraulic lifting module according to at least one of the preceding claims, **characterized in that** the directional control valves are arranged in blocks (39 - 42) which are arranged next to one another in modular fashion and on which in each case one inlet block (43 - 46) is fitted on the side of the pressure source (P), which inlet block contains at least the 3/2-way pressure balance (10, 10a, 10b, 10c), in each case one section (33a, 33b, 33c) of the supply line (33) and of the return line (9) and preferably a pressure-limiting valve (7), and **in that** the inlet blocks (43 - 46) are likewise arranged next to one another in modular fashion.

9. Electrohydraulic lifting module according to Claim 1, **characterized in that** the primary consumer (4) is a single-acting lifting cylinder (1) counter to the load, a first secondary consumer (N1) is a single-acting initial lifting cylinder (2) counter to the load, a second secondary consumer (N2) is a pair of single-acting rotary cylinders (3), and a third secondary consumer (N3) is a hydraulic shifting motor (4), in each case for a working component of an industrial truck.

10. Electrohydraulic lifting module according to at least one of the preceding claims, **characterized in that** at most four secondary consumers (N1 - N3) are provided in a row.

11. Electrohydraulic lifting module according to Claim 4, **characterized in that** a nonreturn valve (34), which shuts off in the return flow direction towards the pressure source (P), is arranged between at least two supply line connections (33a, 33b, 33c).

## Revendications

1. Module de levage électro-hydraulique (S) pour un chariot de manutention, comprenant au moins un consommateur principal (H) et au moins un consommateur secondaire (N1 - N3) qui peuvent être alimentés à partir de la même source de pression (P) par l'intermédiaire de vannes de distribution (22, 27, 34a, 34b, 35, 37, 38), le consommateur principal (H) au moins recevant une priorité d'alimentation par l'intermédiaire d'au moins une vanne de priorité (P1) disposée entre la source de pression (P), la vanne de distribution (22) du consommateur principal et une vanne de distribution (34a, 34b) d'un consommateur secondaire (N1), et la vanne de priorité (P1) étant une balance de pression à 3/2 voie (10) qui peut être sollicitée par des pressions pilotes prises en amont et en aval de la vanne de distribution du consommateur principal et règle sur l'un de deux raccords de sortie (14, 15) l'alimentation pour la vanne de distribution du consommateur secondaire respectif en fonction du besoin du consommateur principal (H) et de la capacité de refoulement de la source de pression (P), **caractérisé en ce que** plusieurs consommateurs secondaires (N1 - N3) sont raccordés en série à une conduite d'alimentation (33), et qu'une vanne de priorité (P2 - P4) réalisée respectivement sous forme de balance de pression à 3/2 voie (10a, 10b, 10c) est disposée dans la conduite d'alimentation (33) en amont de la vanne de distribution (34a, 34b, 37, 38) de chaque consommateur secondaire (N1- N3), laquelle vanne de priorité peut être sollicitée par des pressions pilotes prises en amont et en aval de la vanne de distribution du consommateur secondaire associé.

2. Module de levage électro-hydraulique suivant la revendication 1, **caractérisé en ce que** les multiples consommateurs secondaires (N1 - N3) sont réalisés avec un besoin de capacité de refoulement décroissant dans la direction de la série.

3. Module de levage électro-hydraulique suivant la revendication 1, **caractérisé en ce que** la balance de pression (10) du consommateur principal (H) et les balances de pression (10a, 10b, 10c) des consommateurs secondaires (N1 - N3) ont la même construction.

4. Module de levage électro-hydraulique suivant la revendication 1, **caractérisé en ce que**, dans une position finale réglable par un ressort de réglage (18), la balance de pression à 3/2 voie respective (10a, 10b, 10c) présente dans la conduite d'alimentation (33) un parcours d'écoulement direct (16) de la source de pression (P) ou de la conduite d'alimentation (33) en direction de la vanne de distribution (22, 24a, 34b, 37, 38) et, dans une autre position finale réglable par pression pilote de l'amont de la vanne de distribution et contre le ressort de réglage, un parcours d'écoulement (16a) pouvant être étranglé de la source de pression (P) ou de la conduite d'alimentation (33) en direction de la vanne de distribution et un second parcours d'écoulement direct (15) de la source de pression (P) ou de la conduite d'alimentation (33) en direction d'une section suivante (33a, 33b, 33c) de la conduite d'alimentation (33).

5. Module de levage électro-hydraulique suivant la revendication 4, **caractérisé en ce que** le second parcours d'écoulement direct (15) de la balance de pression à 3/2 voie (10c) associée au consommateur secondaire arrière (N3) dans la série peut être relié à une conduite de retour (9).

6. Module de levage électro-hydraulique suivant la revendication 1, **caractérisé en ce que** chaque balance de pression à 3/2 voie (10, 10a, 10b, 10c) peut être sollicitée par la pression pilote de l'aval de la vanne de distribution et du ressort de réglage en direction d'une position finale, dans laquelle une seconde sortie (11) de la balance de pression 3/2 est fermée en direction de la section suivante (33a, 33b, 33c) de la conduite d'alimentation (33).

7. Module de levage électro-hydraulique suivant la revendication 1, **caractérisé en ce que** les vannes de distribution (22, 27, 34a, 34b, 37, 38) sont des vannes à siège à réduction de pression 2/2, de préférence à commande magnétique ou magnétique proportionnelle, ou des robinets-vannes à plusieurs voies.

8. Module de levage électro-hydraulique suivant l'une au moins des revendications précédentes, **caractérisé en ce que** les vannes de distribution sont disposées en blocs (39 - 42) placés les unes à côté des autres de façon modulaire, sur lesquelles est respectivement monté un bloc d'entrée (43 - 46) sur le côté de la source de pression (P), lequel bloc d'entrée comporte au moins la balance de pression à 3/2 voie (10, 10a, 10b, 10c), une section (33a, 33b, 33c) de la conduite d'alimentation (33) et de la conduite de retour (9) et, de préférence, une vanne de limitation de pression (7), et que les blocs d'entrée (43 - 46) sont également placés les uns à côté des autres de façon modulaire.

9. Module de levage électro-hydraulique suivant la revendication 1, **caractérisé en ce que** le consommateur principal (4) est un cylindre de levage (1) à simple effet en charge, une premier consommateur secondaire (N1) est un cylindre de levage initial (2) à simple effet en charge, un deuxième consommateur secondaire (N2) est une paire de cylindres tournants (3) à simple effet, et un troisième consommateur secondaire (N3) est un moteur hydraulique de poussée (4), chacun pour un composant de travail d'un chariot de manutention.

10. Module de levage électro-hydraulique suivant l'une au moins des revendications précédentes, **caractérisé en ce que** quatre consommateurs secondaires (N1 - N3) au maximum sont prévus en série.

11. Module de levage électro-hydraulique suivant la revendication 4, **caractérisé en ce qu'**une vanne anti-retour (34) est disposée entre deux raccords au moins de conduite d'alimentation (33a, 33b, 33c), laquelle vanne ferme dans la direction de retour à la source de pression (P).
